# EUROPÄISCHE PATENTSCHRIFT

(11) **EP 3 828 368 B1**
(45) Veröffentlichungstag und Bekanntmachung des Hinweises auf die Patenterteilung: **12.04.2023**
(21) Anmeldenummer: 20209563.4
(22) Anmeldetag: 24.11.2020
(51) Int. Cl.: E05B 79/08, E05B 85/02, E05B 15/16, E05B 77/10

(54) **VERFAHREN ZUR HERSTELLUNG EINER KRAFTFAHRZEUGSCHLIESSEINRICHTUNG**
METHOD FOR FABRICATION OF A VEHICLE LOCK
METHODE DE FABRICATION D'UNE SERRURE AUTOMOBILE

(30) Priorität: 29.11.2019 DE 102019132507
(43) Veröffentlichungstag der Anmeldung: 02.06.2021
(73) Patentinhaber: Kiekert AG, 42579 Heiligenhaus (DE)
(72) Erfinder: Waldmann, Thomas, verstorben (DE); Kloubert, Dimo, 53127 Bonn (DE); Heide, Thomas, 45259 Essen (DE); Hülsmann, Thomas, 85296 Rohrbach a.d. Ilm (DE); Handke, Armin, 47269 Duisburg (DE); Steffen, Tobias, 45133 Essen (DE)

(56) Entgegenhaltungen:
- EP-A1- 3 042 014
- DE-A1-102014 011 973
- DE-U1-202011 110 393
- GB-A- 2 240 583

## Beschreibung

Die Erfindung betrifft ein Verfahren zur Herstellung einer Kraftfahrzeug-Schließeinrichtung, insbesondere eines Kraftfahrzeug-Schlosses, mit zumindest einem jeweils metallischen Basiselement und einem Schließelement.

Bei der zuvor angesprochenen Kraftfahrzeug-Schließeinrichtung handelt es sich im Allgemeinen um ein Kraftfahrzeug-Schloss, also ein Kraftfahrzeugtürschloss, ein Kraftfahrzeug-Heckklappenschloss, ein Kraftfahrzeug-Fronthaubenschloss, ein Kraftfahrzeug-Tankklappenschloss etc. Grundsätzlich fällt hierunter aber auch ein Lehnenschloss in Verbindung mit einem Kraftfahrzeugsitz, ein Schloss für eine Kraftfahrzeug-Klappe etc. Der Begriff Kraftfahrzeug-Schließeinrichtung ist vorliegend also weit auszulegen.

Insbesondere Kraftfahrzeug-Türschlösser sind im Falle eines Unfalls bzw. in Crashsituationen erheblichen angreifenden Kräften ausgesetzt. Diese müssen in der Regel von der Kraftfahrzeug-Schließeinrichtung bzw. dem KraftfahrzeugTürschloss im Beispielfall aufgenommen und in die Kraftfahrzeug-Karosserie eingeleitet werden, um ein unbeabsichtigtes Öffnen einer zugehörigen Kraftfahrzeugtür in einem solchen Fall zu verhindern. Aus diesem Grund sind sicherheitsrelevante Bauteile wie insbesondere das metallische Basiselement und auch das zumindest eine metallische Schließelement massiv und oftmals aus Stahl hergestellt. Denn es müssen an dieser Stelle Zerreißkräfte äquivalent von bis zu dreieinhalb Tonnen und mehr aufgenommen werden.

Aus diesem Grund werden bei einem solchen Kraftfahrzeug-Türschloss typischerweise der Schlosskasten bzw. eine Schlossplatte als Basiselement ebenso wie eine Drehfalle und zumindest eine Sperrklinke als Schließelemente aus massivem Stahl hergestellt. Außerdem wird oftmals noch auf zusätzliche Bauteile zurückgegriffen, um die Kraftübertragung zu verbessern.

So ist durch die gattungsbildende DE 10 2009 029 025 A1 ein Schloss mit einem Schlosskasten bekannt, bei dem ein Gesperre aus Drehfalle und Sperrklinke zusätzlich wenigstens ein Mittel zur Kraftübertragung auf den Schlosskasten umfasst. Bei dem fraglichen Mittel handelt es sich um einen Riegel aus Kunststoff oder Stahl, welcher zusätzlich eine Drehfallenabfrage steuert. Der Riegel stellt einen Anschlag für die Drehfalle dar, welcher die Drehbewegung der Drehfalle von einer Öffnungsstellung ausgehend über die Hauptrastposition hinaus begrenzt. Dadurch soll das bekannte Kraftfahrzeug-Schloss auch schlagartigen Stoßbeanspruchungen zuverlässig gewachsen sein. DE 10 2014 011973 A1 zeigt ein Verfahren zum Herstellen einer Schlossplatte, die induktionsgehärtet wird.

Der Stand der Technik bietet Raum für Verbesserungen. So muss der im gattungsbildenden Stand der Technik zusätzlich vorgesehene Riegel hergestellt und montiert werden. Außerdem besteht durch derartige Zusatzelemente die Gefahr, dass die sichere Funktionsweise der Kraftfahrzeug-Schließeinrichtung in Extremsituationen beeinträchtigt wird. Hinzu kommt, dass die Belastung solcher Kraftfahrtzeug-Schließeinrichtungen aktuell zunehmend steigt. Das lässt sich auf im Wesentlichen zwei Aspekte zurückführen. Zunächst einmal wächst das Kraftfahrzeuggewicht seit Jahren an. Hinzu kommt, dass auch die erreichbaren Geschwindigkeiten ansteigen, so dass insgesamt mit potenzierten und an der Kraftfahrtzeug-Schließeinrichtung angreifenden Kräften insbesondere im Crashfall zu rechnen ist. Hier will die Erfindung insgesamt Abhilfe schaffen.

Die Erfindung wird durch die Ansprüche 1 und 8 definiert.

Der Erfindung liegt das technische Problem zugrunde, ein derartiges Verfahren zur Herstellung einer Kraftfahrzeug-Schließeinrichtung so weiter zu entwickeln, dass auf einfache Art und Weise die aufnehmbaren Belastungen ohne sicherheitsproblematische Verformungen gesteigert werden können.

Zur Lösung dieser technischen Problemstellung ist ein gattungsgemäßes Verfahren zur Herstellung einer Kraftfahrzeug-Schließeinrichtung im Rahmen der Erfindung dadurch gekennzeichnet, dass das Basiselement und das Schließelement nach seinem Formgebungsvorgang nachträglich zumindest lokal verstärkt wird, wobei das Basiselement als Schlossplatte und das Schließelement als Drehfalle ausgebildet ist.

Erfindungsgemäß ist jeweilige Element aus einem Vergütungsstahl hergestellt.

Erfindungsgemäß erfolgt also die Verstärkung des Basiselementes bzw. des Schließelementes nach seinem Formgebungsvorgang. D. h., zunächst wird das Basiselement bzw. das Schließelement in der Regel aus beispielsweise einer Metallplatte bzw. Stahlplatte ausgestanzt, gegebenenfalls umgeformt und tiefgezogen, bevor es erfindungsgemäß mit der zumindest lokalen Verstärkung ausgestattet wird. D. h., durch die zusätzlich und erfindungsgemäß vorgesehene lokale Verstärkung ändert sich an der grundsätzlichen Form des Basiselementes bzw. Schließelementes nichts (mehr). Das hat den zweifachen Vorteil, dass an dieser Stelle auf herkömmliche und bewährte Formgebungsvorgänge wie das zuvor bereits angesprochene Schneiden, Stanzen, Tiefziehen, Umformen etc. zurückgegriffen werden kann und dieser Prozess beibehalten wird. Dadurch kann auf eine großflächige Verstärkung verzichtet werden, die unter Umständen durch einen anschließenden Umformvorgang eine Schwächung erfährt bzw. eine Umformung möglicherweise gar nicht zulässt. Vielmehr sieht die Erfindung eine lediglich lokale Verstärkung vor. Grundsätzlich kann natürlich auch eine die gesamte Fläche des jeweiligen Elementes erfassende Verstärkung im Anschluss an den Formgebungsvorgang vorgenommen werden.

Erfindungsgemäß arbeitet man jedoch lediglich mit lokalen Verstärkungen, um die hiermit verbundenen Kosten gering zu halten und auch das betreffende Element tatsächlich nur dort lokal zu verstärken, wo eine solche Verstärkung erforderlich ist, wie nachfolgend in der Beschreibung noch näher erläutert wird. Die lokale Verstärkung des Elementes erfolgt dabei intrinsisch und/oder extrinsisch. Unter einer intrinsischen Verstärkung des Elementes ist eine solche zu verstehen, bei welcher die inneren Eigenschaften des fraglichen Elementes aus Metall durch den Vorgang der Verstärkung zumindest lokal so beeinflusst werden, dass eine anschließende Verstärkung beobachtet wird.

Hierunter versteht die Erfindung in der Regel die Erhöhung der Zugfestigkeit (Rₘ, gemessen in N/mm²) des betreffenden Elementes und/oder seiner Härte (Vickershärte). Beide zuvor genannten physikalischen Eigenschaften lassen sich intrinsisch dadurch verändern bzw. erhöhen, dass die Gefügestruktur im Innern des Metalles eine Änderung erfährt.

Meistens wird hier (bei der intrinsischen Verstärkung des Elementes) so vorgegangen, dass das jeweilige Element eine kombinierte Wärmebehandlung erfährt, die sich aus den einzelnen Schritten "Härten", "Abschrecken" und gegebenenfalls "Anlassen" zusammensetzt. Beim Härten wird das fragliche Element rasch aufgeheizt mit einem Temperaturgradienten oberhalb von 4K/min über die sogenannte Austenitisierungstemperatur hinaus. Anschließend wird das betreffende Element abgeschreckt, also einer schnellen Abkühlung im erhitzten Zustand unterworfen. Das geschieht unter Einsatz von Abschreckungsmitteln wie beispielsweise Wasser, Öl oder Luft. Dabei werden Gradienten der Abschreckung im Bereich von mehr als 100 K/sec. eingestellt, so dass im Ergebnis regelmäßig ein hartes Gefüge aus Martensit, Bainit oder einem Gemisch anschließend vorliegt.

Man kann an dieser Stelle zusätzlich und anschließend auch noch das Element anlassen, in dem das zugehörige Werkstück nach dem Abschrecken bei ca. 100 °C oder noch mehr angelassen wird, also einer Wärmebehandlung bei Temperaturen unterhalb des sogenannten Umwandlungspunktes (bei Stahl ca. 700 °C) unterzogen wird. Dadurch lassen sich innere Spannungen im Gefüge abbauen. Dabei wird meistens mit sogenannten Anlass Temperaturen zwischen 200 °C und 500 °C bis 600 °C unter Berücksichtigung einer Anlassdauer zwischen Minuten und einer oder mehreren Stunden gearbeitet.

D. h., das jeweilige Element und/oder das Verstärkungsteil wird in diesem Zusammenhang einem kombinierten Härte- und gegebenenfalls anschließenden Anlassvorgang unterzogen. Dies geschieht im Allgemeinen durch eine Vergütung, in dem das betreffende Element den zuvor bereits angesprochenen Verfahrensschritten "Härten", "Abschrecken" und gegebenenfalls "Anlassen" mit den zuvor wiedergegebenen Parametern unterzogen wird. Geeignete Werkstoffe für eine solche intrinsische Behandlung des betreffenden Elementes sind beispielsweise Vergütungsstähle, also Stähle, die für das Vergüten geeignet sind, wie die DIN-Norm DIN EN 10083 im Detail vorgibt. Grundsätzlich können an dieser Stelle auch vergütbare Nichteisenmetalle bzw. Nichteisenlegierungen wie Titanlegierungen als Werkstoffe zum Einsatz kommen.

In diesem Zusammenhang hat es sich weiter als besonders bevorzugt herausgestellt, wenn das jeweilige Element und/oder das Verstärkungsteil soweit vergütet wird, dass seine Zugfestigkeit (Rₘ) und/oder Vickershärte (HV) auf wenigstens das Zweifache im Vergleich zum unvergüteten Zustand ansteigt. Um dies im Detail zu realisieren und umzusetzen, werden im allgemeinen Vergleichsversuche durchgeführt, und zwar indem das jeweilige Element in unvergüteten Zustand nach seinem Formgebungsvorgang beispielsweise im Hinblick auf die erreichbare Zugfestigkeit untersucht und mit dem Zustand nach der Vergütung verglichen wird. Es wird insofern auf die zuvor bereits in Bezug genommene DIN EN 10083 verwiesen.

Alternativ oder zusätzlich zu der zuvor im Detail beschriebenen intrinsischen lokalen Verstärkung des betreffenden Elementes ist auch eine extrinsische lokale Verstärkung möglich. In diesem Fall wird das jeweilige Element mit zumindest einem auf- oder angeschweißten Verstärkungsteil ausgerüstet. Typischerweise kann es sich bei dem Verstärkungsteil um eine Verstärkungsscheibe handeln, die meistens im Bereich einer Ausnehmung platziert wird.

Um die lokale intrinsischen Verstärkung zu erreichen bzw. das zusätzliche Verstärkungsteil an- oder aufzuschweißen, lassen sich herkömmliche Schweißverfahren einsetzen. Hier haben sich solche Verfahren als besonders günstig erwiesen, die für eine lokale Wärmebeaufschlagung sorgen. Erfindungsgemäß wird jeweilige Element induktionsgehärtet. Zusätzlich kann das jeweilige Element laserstrahl- und/oder flammgehärtet werden. Auch die zusätzliche Anbringung des Verstärkungsteiles lässt sich auf diese Weise durch eine Induktion- und/oder Laserstrahl- und/oder Flamm-Beaufschlagung realisieren und umsetzen.

Gegenstand der Erfindung ist auch eine bevorzugt nach dem zuvor beschriebenen Verfahren produzierte Kraftfahrzeug-Schließeinrichtung, die über die nach ihrem Formgebungsvorgang nachträglich zumindest lokale Verstärkung des Basiselementes bzw. Schließelementes verfügt. Dabei kann typischerweise so vorgegangen werden, dass das Basiselement im Bereich seiner Achslagerung für das Schließelement verstärkt wird. Hierbei geht die Erfindung von der Erkenntnis aus, dass im Bereich einer solchen Achslagerung insbesondere im Crashfall die größten Kräfte vom Schließelement auf das Basiselement übertragen werden, so dass der Bereich der Achslagerung besonders verstärkt werden muss.

Im Ergebnis werden ein Verfahren zur Herstellung einer Kraftfahrzeug-Schließeinrichtung und eine zugehörige Kraftfahrzeug-Schließeinrichtung beschrieben und zur Verfügung gestellt, die eine zumindest lokale Verstärkung des betreffenden Basiselementes bzw. Schließelementes zum Gegenstand haben. Auf diese Weise wird die Kraftfahrzeug-Schließeinrichtung für höchste Beanspruchungen insbesondere im Crashfall ertüchtig. Das alles gelingt, ohne dass der vorgeschaltete Formgebungsvorgang des Basiselementes bzw. Schließelementes eine grundsätzliche Änderung erfahren muss. Vielmehr erfolgt die zumindest lokale Verstärkung nachträglich.

Dabei wird im Allgemeinen mit einer Vergütung des betreffenden Elementes gearbeitet, wobei im Ergebnis eine mindestens doppelt so große Zugfestigkeit im Vergleich zum unvergüteten Zustand beobachtet werden. Außerdem lässt sich die erreichbare Härte des Elementes (Vickershärte) deutlich steigern, wobei an dieser Stelle nach dem Vergütungsvorgang Werte für die Vickershärte von in der Regel mehr als 300 HV beobachtet werden. Die erhöhte Zugfestigkeit und Härte im Vergleich zum unvergüteten Zustand kann zum einem dazu genutzt werden, die betreffenden Elemente mit unveränderten Abmessungen in einem Kraftfahrzeugschloss einzusetzen, so dass das Kraftfahrzeugschloss insgesamt höheren Belastungen besser standhalten kann, oder es können Abmessungen, insbesondere Dicken, der Elemente reduziert werden, so dass eine Gewichtsreduktion der Elemente bei beibehaltener oder weiterhin gesteigerter Widerstandsfähigkeit des Kraftfahrzeugschlosses gegen Belastungen erreicht wird.

Neben der Möglichkeit, ein zusätzlich auf- oder angeschweißtes Verstärkungsteil einzusetzen und auf diese Weise für die gewünschte mechanische Verstärkung des betreffenden Elementes zu sorgen, greift die Erfindung insbesondere auf eine lokale Verstärkung durch eine intrinsische Behandlung des betreffenden Elementes zurück. Das wird meistens durch eine Wärmebehandlung und insbesondere eine Vergütungsbehandlung erreicht. Die Wärmebehandlung greift dabei typischerweise auf berührungsfreie Methoden zur Wärmebeaufschlagung zurück. Hier haben sich eine Induktionsbehandlung, eine Laserbehandlung oder auch eine Flammenbehandlung als günstig erwiesen.

Im Zuge einer Induktionsbehandlung kann das fragliche Element (Basiselement bzw. Schließelemente) im einfachsten Fall mit einer durch Wechselstrom betriebenen Spule beaufschlagt werden, die in dem fraglichen Element Wirbelströme durch Induktion und damit eine lokale Wärmebehandlung hervorruft. Zusätzlich kann auch mit einer Laserstrahlbehandlung gearbeitet werden. Hier greift man im Allgemeinen auf Laser zurück, die im infraroten (IR) emittieren, wie beispielsweise CO₂-Laser, Nd:YAG-Laser oder dergleichen. Zusätzlich kann das betreffende Element auch flammengehärtet werden, in dem Lokal eine Flamme auf das Element gerichtet wird. Die meistens anschließend erfolgende Abschreckung wird mit Wasser, Öl oder auch Luft durchgeführt. Hieran kann sich dann noch ein Anlassvorgang anschließen, wie dies zuvor bereits beschrieben wurde.

Als Ergebnis dieser intrinsischen lokalen Behandlung des Elementes wird seine Metallgefügestruktur verändert, und zwar im Hinblick auf eine erhöhte Zugfestigkeit und gesteigerte Härte. Das alles gelingt auf frappierend einfache Art und Weise unter Berücksichtigung reduzierter Kosten im Vergleich zum Stand der Technik. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: eine erfindungsgemäße Kraftfahrzeug-Schließeinrichtung in Gestalt eines Kraftfahrzeug-Schlosses mit den hieran angreifenden Kräften im Crashfall und
- Fig. 2: den Gegenstand nach der Fig. 1 auszugsweise im Bereich eines Basiselementes bzw. einer Schlossplatte mit den hier zu erwartenden Verformungen, die durch die erfindungsgemäß durchgeführte Verstärkung verhindert werden.

In den Figuren ist eine Kraftfahrtzeug-Schließeinrichtung dargestellt. Bei der Kraftfahrzeug-Schließeinrichtung handelt es sich nicht einschränkend um ein Kraftfahrzeug-Schloss, welches mit zumindest einem metallischen Basiselement 1 und einem metallischen Schließelement 2, 3, 4 ausgerüstet ist. Bei dem Basiselement 1 handelt es sich im Rahmen des Ausführungsbeispiels um eine plattenförmige Schlossplatte bzw. einen Schlosskasten 1. Demgegenüber sind die Schließelemente 2, 3, 4 als einerseits Drehfalle 2 und andererseits zwei Sperrklinken 3, 4 ausgebildet.

Bei den beiden Sperrklinken 3, 4 handelt es sich einerseits um eine Komfortklinke 3 und andererseits eine die Komfortklinke 3 sichernde Blockierklinke 4. Anstelle des in der Fig. 1 dargestellten Zweiklinkengesperres kann selbst verständlich auch ein Einfachgesperre mit lediglich einer Sperrklinke 3, 4 zum Einsatz kommen, was jedoch nicht dargestellt ist. Jedenfalls erkennt man in der Fig. 1 eine an einem Schlosshalter 5 insbesondere im Crashfall angreifende Kraft F (F-Aktion), die als Reaktion dazu führt, dass an zugehörigen Gelenkbolzen einerseits der Drehfalle 2 und andererseits der Komfortklinke 3 Reaktionskräfte F-Reaktion wie skizziert angreifen.

Diese Reaktionskräfte F-Reaktion führen dazu, dass im Beispielfall die Schlossplatte 1 im Bereich einer in der Fig. 2 angedeuteten Ausnehmung 6 der Schlossplatte 1 zur Aufnahme des zugehörigen und einerseits die Drehfalle 2 und andererseits die Komfortklinke 3 lagernden Gelenkbolzens hier angedeutete Verformungen beobachtet werden. Um diese Verformungen möglichst klein zu halten bzw. die Schlossplatte 1 im Beispielfall in diesem Bereich zu verstärken, schlägt die Erfindung verschiedene grundsätzliche Vorgehensweisen vor.

So kann die Ausnehmung 6 im Rahmen einer Variante mit einem auf- oder angeschweißten und in der Fig. 2 lediglich angedeuteten Verstärkungsteil 7 ausgerüstet werden. Bei diesem Verstärkungsteil 7 handelt es sich um eine im Bereich der Ausnehmung 6 platzierte Verstärkungsscheibe 7. Das Verstärkungsteil bzw. die Verstärkungsscheibe 7 kann dabei beispielhaft per Laserstrahl oder auch anderweitig auf oder an die Schlossplatte 1 angeschweißt werden.

Alternativ oder zusätzlich kann das fragliche Element, d. h. im Beispielfall das Basiselement respektive die Schlossplatte 1 auch intrinsisch verstärkt werden, wie dies in der Beschreibungseinleitung im Detail erläutert wurde. Dabei wird die Schlossplatte 1 im Beispielfall lokal vergütet, und zwar im Bereich der Ausnehmung 6. Dazu wird im Bereich der Ausnehmung 6 ein Laserstrahl im Beispielfall auf den Bereich um die Ausnehmung 6 herum fokussiert und erfährt der an dieser Stelle zur Herstellung des Schlosskastens 1 eingesetzte Vergütungsstahl eine Vergütung. Dazu wird der Bereich der Ausnehmung 6 zunächst erwärmt, wie dies einleitet bereits beschrieben wurde. Anschließend erfolgt in diesem Bereich eine Abschreckung und wird abschließend der Schlosskasten 1 gegebenenfalls noch angelassen.

Als Folge hiervon kann das betreffende Basiselement 1 respektive der Schlosskasten 1 im Bereich der Ausnehmung 6 über eine Zugfestigkeit und/oder Vickershärte verfügen, die vergleichbare Werte in unvergütetem Zustand deutlich überschreiten, wie dies einleitet bereits beschrieben wurde.

### Bezugszeichenliste

Basiselement 1
Schlossplatte 1
Schlosskasten 1
Drehfalle 2
Komfortklinke 3
Sperrklinke 3, 4
Blockierklinke 4
Schließelement 2, 3, 4
Schlosshalter 5
Ausnehmung 6
Verstärkungsteil 7
Verstärkungsscheibe 7

## Patentansprüche

1. Verfahren zur Herstellung einer Kraftfahrzeug-Schließeinrichtung, insbesondere eines Kraftfahrzeug-Schlosses, mit zumindest einem jeweils metallischen Basiselement (1) und einem Schließelement (2, 3, 4),
**dadurch gekennzeichnet, dass**
das Basiselement (1) und das Schließelement (2,) nach seinem Formgebungsvorgang nachträglich zumindest lokal verstärkt wird, wobei das Basiselement (1) als Schlossplatte (1) und das Schließelement (2) als Drehfalle (2) ausgebildet ist, wobei die lokale Verstärkung der Elemente (1; 2) intrinsisch und/oder extrinsisch erfolgt, wobei das jeweilige Element (1; 2) aus einem Vergütungsstahl hergestellt wird, wobei jeweilige Element (1; 2, 3, 4) induktionsgehärtet wird.

2. Verfahren nach Anspruch 1, **dadurch gekennzeichnet, dass** das jeweilige Element (1; 2, 3, 4) mit zumindest einem auf- oder angeschweißten Verstärkungsteil (7) ausgerüstet wird.

3. Verfahren nach Anspruch 2, **dadurch gekennzeichnet, dass** das Verstärkungsteil (7) als im Bereich einer Ausnehmung (6) platzierte Verstärkungsscheibe (7) ausgebildet ist.

4. Verfahren nach einem der Ansprüche 2 bis 3, **dadurch gekennzeichnet, dass** das jeweilige Element (1; 2, 3, 4) laserstrahl- und/oder flammengehärtet wird.

5. Verfahren nach einem der Ansprüche 2 bis 4, **dadurch gekennzeichnet, dass** das Verstärkungsteil (7) aus einem Vergütungsstahl und/oder einer vergütbaren Nichteisenlegierung wie beispielsweise Titan hergestellt ist.

6. Verfahren nach einem der Ansprüche 1 bis 5, **dadurch gekennzeichnet, dass** das jeweilige Element (1; 2, 3, 4) und/oder das Verstärkungsteil (7) einem kombinierten Härte- und anschließenden Anlassvorgang unterzogen wird.

7. Verfahren nach einem der Ansprüche 1 bis 6, **dadurch gekennzeichnet, dass** das jeweilige Element (1; 2, 3, 4) und/oder das Verstärkungsteil (7) soweit vergütet wird, dass seine Zugfestigkeit (Rₘ) und/oder Vickershärte (HV) auf wenigstens das zweifache im Vergleich zum unvergüteten Zustand ansteigt.

8. Kraftfahrzeug-Schließeinrichtung hergestellt durch ein Verfahren nach einem der Ansprüche 1 bis 7, insbesondere Kraftfahrzeug-Schloss, mit zumindest einem jeweils metallischen Basiselement (1) und einem Schließelement (2, 3, 4),
**dadurch gekennzeichnet, dass**
das Basiselement (1) und das Schließelement (2, 3, 4) nach einem Formgebungsvorgang nachträglich zumindest lokal verstärkt ist.

9. Einrichtung nach Anspruch 8, **dadurch gekennzeichnet, dass** das Basiselement (1) im Bereich seiner Achslagerung für das Schließelement (2, 3, 4) verstärkt ist.

## Claims

1. Method for producing a motor vehicle closing device, in particular a motor vehicle latch, comprising at least one metal base element (1) in each case and a closing element (2, 3, 4),
**characterized in that**
the base element (1) and the closing element (2) are subsequently at least locally reinforced after a shaping process, the base element (1) being designed as a latch plate (1) and the closing element (2) being designed as a catch (2), the elements (1; 2) being locally reinforced intrinsically and/or extrinsically, each element (1; 2) being produced from a heat-treatable steel, each element (1; 2, 3, 4) being induction-hardened.

2. Method according to claim 1, **characterized in that** the each element (1; 2, 3, 4) is equipped with at least one welded or welded-on reinforcing part (7).

3. Method according to claim 2, **characterized in that** the reinforcing part (7) is designed as a reinforcing disk (7) placed in the region of a recess (6).

4. Method according to either claim 2 or claim 3, **characterized in that** the each element (1; 2, 3, 4) is hardened by means of laser radiation and/or flame.

5. Method according to any of claims 2 to 4, **characterized in that** the reinforcing part (7) is made of a tempered steel and/or a heat-treatable non-ferrous alloy such as titanium.

6. Method according to any of claims 1 to 5, **characterized in that** each element (1; 2, 3, 4) and/or the reinforcing part (7) is subjected to a combined hardening and subsequent tempering process.

7. Method according to any of claims 1 to 6, **characterized in that** each element (1; 2, 3, 4) and/or the reinforcing part (7) is tempered to such an extent that its tensile strength (R)ₘ) and/or Vickers hardness (HV) rises to at least double the untempered state.

8. Motor vehicle closing device produced by a method according to any of claims 1 to 7, in particular a motor vehicle latch, comprising at least one metal base element (1) in each case and a closing element (2, 3, 4), **characterized in that** the base element (1) and the closing element (2, 3, 4) are subsequently at least locally reinforced after a shaping process.

9. Apparatus according to claim 8, **characterized in that** the base element (1) is reinforced in the region of its axial bearing for the closing element (2, 3, 4).

## Revendications

1. Procédé de fabrication d'un dispositif de fermeture de véhicule automobile, en particulier d'une serrure de véhicule automobile, comportant au moins un élément de base (1) respectivement métallique et un élément de fermeture (2, 3, 4),
**caractérisé en ce que**
l'élément de base (1) et l'élément de fermeture (2), après leur processus de mise en forme, sont renforcés ultérieurement au moins localement, l'élément de base (1) étant réalisé en tant que plaque de serrure (1) et l'élément de fermeture (2) en tant que loquet rotatif (2), le renforcement local des éléments (1 ; 2) étant effectué intrinsèquement et/ou extrinsèquement, l'élément (1 ; 2) respectif étant fabriqué à partir d'un acier de traitement, l'élément (1 ; 2, 3, 4) respectif étant trempé par induction.

2. Procédé selon la revendication 1, **caractérisé en ce que** l'élément (1 ; 2, 3, 4) respectif est équipé d'au moins une pièce de renforcement (7) soudée dessus ou dedans.

3. Procédé selon la revendication 2, **caractérisé en ce que** la pièce de renforcement (7) est réalisée en tant que disque de renforcement (7) placé dans la zone d'un évidement (6).

4. Procédé selon l'une quelconque des revendications 2 à 3, **caractérisé en ce que** l'élément (1 ; 2, 3, 4) respectif est trempé au faisceau laser et/ou à la flamme.

5. Procédé selon l'une quelconque des revendications 2 à 4, **caractérisé en ce que** la pièce de renforcement (7) est fabriquée à partir d'un acier de traitement et/ou d'un alliage non ferreux pouvant être traité tel que le titane.

6. Procédé selon l'une quelconque des revendications 1 à 5, **caractérisé en ce que** l'élément (1 ; 2, 3, 4) respectif et/ou la pièce de renforcement (7) sont soumis à un processus combiné de trempe puis de recuit.

7. Procédé selon l'une quelconque des revendications 1 à 6, **caractérisé en ce que** l'élément (1 ; 2, 3, 4) respectif et/ou la pièce de renforcement (7) sont traités dans la mesure où leur résistance à la traction (Rₘ) et/ou leur dureté Vickers (HV) sont au moins deux fois supérieures comparées à celles à l'état non traité.

8. Dispositif de fermeture de véhicule automobile fabriqué suivant un procédé selon l'une des revendications 1 à 7, en particulier serrure de véhicule automobile, comportant au moins un élément de base (1) respectivement métallique et un élément de fermeture (2, 3, 4), **caractérisé en ce que** l'élément de base (1) et l'élément de fermeture (2, 3, 4), après un processus de mise en forme, sont renforcés ultérieurement au moins localement.

9. Dispositif selon la revendication 8, **caractérisé en ce que** l'élément de base (1) est renforcé dans la zone de son palier axial pour l'élément de fermeture (2, 3, 4).
